# EUROPÄISCHE PATENTSCHRIFT

(11) **EP 3 127 131 B1**
(45) Veröffentlichungstag und Bekanntmachung des Hinweises auf die Patenterteilung: **31.10.2018**
(21) Anmeldenummer: 15701099.2
(22) Anmeldetag: 22.01.2015
(51) Int. Cl.: H01H 9/30

(54) **MEHRPOLIGES LEISTUNGSSCHÜTZ**
MULTIPOLAR POWER CONTACTOR
DISJONCTEUR DE PUISSANCE MULTIPOLAIRE

(30) Priorität: 31.03.2014 DE 102014004665
(43) Veröffentlichungstag der Anmeldung: 08.02.2017
(73) Patentinhaber: Schaltbau GmbH, 81829 München (DE)
(72) Erfinder: KRALIK, Robert, 85586 Poing (DE)
(74) Vertreter: Grünecker Patent- und Rechtsanwälte PartG mbB
(86) Internationale Anmeldenummer: PCT/EP2015/000124
(87) Internationale Veröffentlichungsnummer: WO 2015/149895

(56) Entgegenhaltungen:
- EP-A2- 2 230 678
- US-A- 6 013 889
- US-B1- 6 417 749

## Beschreibung

Die vorliegende Erfindung betrifft ein mehrpoliges Leistungsschütz nach dem Oberbegriff des unabhängigen Anspruchs 1. Ein gattungsgemäßes Leistungsschütz umfasst einen elektromagnetischen Antrieb, einen bewegbaren Anker des Antriebs, und zumindest zwei bewegliche Kontakte, die nebeneinander angeordnet und mit dem Anker verbunden sind. Den beweglichen Kontakten sind entsprechende Festkontakte des Leistungsschützes zugeordnet. Der Anker ist von einer geöffneten Stellung, in der die beweglichen Kontakte und die Festkontakte einander nicht berühren, in eine geschlossene Stellung überführbar, in der die beweglichen Kontakte mit den Festkontakten in Berührung kommen, ferner ist bei dem gattungsgemäßen Leistungsschütz jeder Kontaktstelle, bestehend aus beweglichem Kontakt und entsprechendem Festkontakt, eine Lichtbogenlöscheinrichtung zugeordnet. Ferner ist bei dem gattungsgemäßen Leistungsschütz vorgesehen, dass zwischen zwei nebeneinander angeordneten beweglichen Kontakten benachbarter Pole eine Plasmasperre angeordnet ist, wobei die Plasmasperre eine erste Barriere sowie eine zweite Barriere aufweist, wobei eine der beiden Barrieren mit dem Anker und die andere der beiden Barrieren mit einem feststehenden Teil des Leistungsschützes verbunden ist, und wobei sich erste Barriere und zweite Barriere in jeder Stellung des Ankers zwischen geöffneter Stellung und geschlossener Stellung zumindest teilweise überdecken.

Gattungsgemäße Leistungsschütze kommen insbesondere als Motorschütze in Bahntriebwagen zum Einsatz. Leistungsschütze, die in Bahntriebwagen eingesetzt werden, müssen besonders hohe Leistungen zuverlässig schalten können. Aufgrund immer leistungsfähiger werdender Motoren wachsen auch die Leistungsanforderungen der eingesetzten Motorschütze. Insbesondere müssen dabei auch Störfälle einkalkuliert werden. So kann es beispielsweise vorkommen, dass im Umrichter ein Thyristor durchschlägt und dadurch einen Kurzschluss erzeugt. Im Störfall wirkt der Elektromotor des Bahntriebwagens als Generator und erzeugt dabei mehrere 100 KW Leistung. Die Leistung muss mit dem Leistungsschütz sicher und zuverlässig abgeschaltet werden können. Das Gleiche gilt auch, falls die Störung nicht im Umrichter, sondern im Schütz selbst auftritt. Die zu schaltenden Frequenzen liegen dabei im Bereich zwischen 50 Hz und 400 Hz.

Beim Öffnen der Kontakte entsteht ein Schaltlichtbogen. Bei den gattungsgemäßen Leistungsschützen sind deshalb Lichtbogenlöscheinrichtungen vorgesehen, in die der Schaltlichtbogen mittels eines Magnetfelds getrieben und dabei gelöscht wird. Je größer die zu schaltenden Leistungen sind, desto schwieriger ist es, den Schaltlichtbogen in kurzer Zeit zum Erlöschen zu bringen. Bei entsprechend hoher Leistung erzeugt der Schaltlichtbogen eine große Menge elektrisch leitfähigen Plasmas, das sich unter Druck im Geräteinneren verteilt. Aufgrund des Plasmas besteht die Gefahr, dass an verschiedenen Stellen im Leistungsschütz ein Kurzschluss erzeugt wird. Insbesondere kann das Plasma bewirken, dass der Schaltlichtbogen die Kontaktstellen benachbarter Pole kurzschließt oder auf Gerätemasse durchschlägt.

Ein mehrpoliges Leistungsschütz nach dem Oberbegriff des unabhängigen Anspruchs 1 ist aus US 6,417,749 B1 bekannt. Verwandter Stand der Technik ist ferner aus US 6,013,889 A bekannt.

Aufgabe der vorliegenden Erfindung ist es, das Leistungsschütz der gattungsgemäßen Art zu verbessern und die Schalttauglichkeit zu erhöhen.

Die Erfindung wird gelöst durch die Merkmale des unabhängigen Anspruchs 1.

Gemäß der vorliegenden Erfindung ist der Anker mit einer Betätigungsachse aus Metall verbunden, wobei die Betätigungsachse zumindest teilweise von einer feststehenden Isolierhülse umgeben ist, wobei die Betätigungsachse zumindest teilweise von einer gegenüber der feststehenden Isolierhülse bewegten Isolierhülse umgeben ist, wobei die bewegte Isolierhülse fest mit der Betätigungsachse verbunden ist, und wobei feststehende Isolierhülse und bewegte Isolierhülse teleskopartig zusammenwirken. Die feststehende Isolierhülse und die bewegte Isolierhülse wirken nach Art einer Labyrinthdichtung zusammen. Dadurch wird verhindert, dass das Plasma, das durch den Lichtbogen erzeugt wird, mit der Betätigungsachse in Berührung kommt, und dadurch ein Kurzschluss auf die Betätigungsachse erzeugt wird. Dies empfiehlt sich besonders dann, wenn die Betätigungsachse in unmittelbarer Nähe zu einer der Kontaktstellen angeordnet ist. Bei einem dreipoligen Leistungsschütz, das als Motorschütz in Bahntriebwagen zum Einsatz kommt, verhält es sich in der Regel so, dass eine der Kontaktbrücken (beweglicher Kontakt) unmittelbar an einem Ende der Betätigungsachse angebracht ist. Die mittlere Kontaktbrücke liegt quasi in derselben Ebene, in der auch die Betätigungsachse liegt. Bei dieser Konstellation besteht eine erhebliche Gefahr, dass das vom Lichtbogen erzeugte Plasma mit der Betätigungsachse in Berührung kommt. Dies wird jedoch durch die fest-stehende Isolierhülse verhindert. Die feststehende Isolierhülse bildet somit ein feststehendes Bauteil des Leistungsschützes und ist vorzugsweise an einer auf der Jochplatte des Schützes aufliegenden Isolierplatte angebracht. Um eine optimale Dichtwirkung zu er-zielen, schließt die feststehende Isolierhülse vorzugsweise bündig mit der Jochplatte ab. Sofern die Betätigungsachse zylindrisch ausgeführt ist, bietet es sich an, die feststehende Isolierhülse hohlzylindrisch auszubilden. Prinzipiell kann jedoch ein beliebiger anderer Querschnitt gewählt werden, der eine ausreichende Dichtwirkung gewährleistet.

Durch die Erfindung wird verhindert, dass Plasma, welches beim Öffnen der Kontakte aufgrund eines Schaltlichtbogens erzeugt wird, von einer Kontaktstelle bzw. einer die Kontaktstelle umschließenden Kammer zu einer benachbarten Kontaktstelle bzw. der zugehörigen Kammer strömt. Dadurch wird auch verhindert, dass der Schaltlichtbogen auf die benachbarte Kontaktstelle überschlägt. Vorzugsweise ist eine der beiden Barrieren an einer auf der Jochplatte des Leistungsschützes aufliegenden Isolierplatte angebracht oder indirekt mit der Jochplate verbunden. Um eine optimale Dichtwirkung zu erzielen, schließt diese Barriere vorzugsweise bündig mit der Jochplatte ab. Diejenige Barriere, die mit dem Anker verbunden ist, kann entweder direkt oder indirekt mit dem Anker verbunden sein. Sie ist vorzugsweise über einen Kontaktträger mit dem Anker verbunden.

Weiter vorzugsweise beträgt der Abstand zwischen erster und zweiter Barriere im Überdeckungsbereich weniger als 5 mm, weiter vorzugsweise weniger als 2 mm, und besonders bevorzugt weniger als 1 mm.

Vorteilhafte Ausgestaltungen der vorliegenden Erfindung sind Gegenstand der Unteransprüche.

In einer besonders bevorzugten Ausführungsform der vorliegenden Erfindung wirken erste Barriere und zweite Barriere nach Art einer Labyrinthdichtung zusammen. Auf diese Weise wird das Plasma besonders effektiv daran gehindert, von einer Kontaktstelle zu einer benachbarten Kontaktstelle zu gelangen.

Die Barrieren sind besonders einfach und kostengünstig umzusetzen, wenn sie jeweils durch zumindest eine Platte gebildet sind. Dabei ist es hinsichtlich der Dichtwirkung von besonderem Vorteil, wenn die erste Barriere zumindest zwei parallele Platten aufweist, wobei zumindest eine Platte der zweiten Barriere zwischen den zwei parallelen Platten der ersten Barriere angeordnet ist. Dadurch wird eine besonders effektive Labyrinthdichtung bewirkt. Besonders einfach umzusetzen ist diese Ausführungsform, wenn die zwei parallelen Platten an einem mit dem Anker verbundenen Kontaktträger befestigt oder Teil des Kontaktträgers sind.

In einer weiteren besonders bevorzugten Ausführungsform der vorliegenden Erfindung bestehen die Barrieren aus Kunststoff oder Keramik. Diese beiden Materialien sind elektrisch nicht leitfähig, wodurch sichergestellt wird, dass keine elektrische Leitfähigkeit zwischen zwei benachbarten Kontaktstellen hergestellt wird.

In einer weiteren besonders bevorzugten Ausführungsform der vorliegenden Erfindung weist das Leistungsschütz eine Jochplatte auf, wobei zumindest ein Bauteil des Leistungsschützes, das in unmittelbarer Nähe zu einer der Kontaktstellen an der Jochplatte angebracht ist, mittels einer oder mehrerer Kunststoffschrauben an der Jochplatte befestigt ist. Vorzugsweise sind die Kunststoffschrauben als hochfeste Kunststoffschrauben ausgeführt. Bei dieser Ausführungsform wird gegenüber herkömmlichen Leistungsschützen, bei welchen elektrisch leitfähige Metallschrauben zum Einsatz kommen, verhindert, dass durch Plasma und Schraube ein Kurzschluss auf die geerdete Jochplatte erzeugt werden kann. Diese Ausführungsform eignet sich auch für Schrauben, die nicht in die Jochplatte des Leistungsschützes, sondern in ein beliebiges geerdetes Bauteil des Leistungsschützes eingeschraubt sind. Bei den zu befestigenden Bauteilen handelt es sich beispielsweise um Gehäuseteile oder um Lichtbogenlöschkammern. Es wird darauf hingewiesen, dass sich die Verwendung von Kunststoffschrauben nicht nur bei dem erfindungsgemäßen Leistungsschütz sondern generell bei Leistungsschützen eignet. Die Verwendung von Kunststoffschrauben zu den oben genannten Zwecken stellt daher eine eigene Erfindung dar, wenngleich sie bei dem erfindungsgemäßen Leistungsschütz zu einer weiteren Verbesserung der Schalttauglichkeit führt.

In einer weiteren bevorzugten Ausführungsform der vorliegenden Erfindung ist die Jochplatte des Leistungsschützes auf derjenigen Seite, die den Kontaktstellen zugewandt ist, zumindest teilweise mit einer Isolierfolie versehen. Dadurch wird die Beaufschlagung durch Plasma verhindert und die Kurzschlussgefahr weiter reduziert.

Vorzugsweise sind sowohl die feststehende Isolierhülse als auch die bewegte Isolierhülse aus Kunststoff oder Keramik gefertigt. Weiter vorzugsweise besteht zwischen den beiden Hülsen ein sehr geringer Abstand, um die Dichtwirkung zu optimieren. Bevorzugt ist ein Abstand kleiner 1 mm.

In einer weiteren besonders bevorzugten Ausführungsform der vorliegenden Erfindung sind die beweglichen Kontakte und/oder die Festkontakte jeweils mit einem Lichtbogenleithorn ausgeführt, wobei die Lichtbogenleithörner zumindest abschnittweise verjüngt sind. Es wird darauf hingewiesen, dass sich Kontakte mit verjüngtem Lichtbogenleithorn nicht nur für das erfindungsgemäße Leistungsschütz sondern generell für den Einsatz in Leistungsschützen eignen. Eine Ausführungsform mit verjüngtem Lichtbogenleithorn sowie die nachfolgend beschriebenen vorteilhaften Ausgestaltungen stellen daher eine eigene Erfindung dar, die jedoch gleichermaßen zur weiteren Optimierung der Schalttauglichkeit des erfindungsgemäßen Schaltschützes beiträgt. Bei einem Lichtbogenleithorn handelt es sich um eine winklig vom jeweiligen Kontakt abstehende Verlängerung des Kontaktes, über die der Schaltlichtbogen nach seiner Entstehung in die entsprechende Lichtbogenlöscheinrichtung geleitet wird. Hierzu bedient man sich magnetischer Felder, die durch Permanentmagneten oder Elektromagneten oder die elektromagnetische Blaswirkung speziell ausgebildeter Kontaktstücke erzeugt werden. Durch die Verjüngung der Lichtbogenleithörner resultiert eine Einengung der magnetischen Feldlinien, was wiederum eine Verstärkung der elektromagnetischen Blaswirkung bewirkt. Dadurch kann das Schalten von Lichtbögen im niedrigen Strombereich merklich verbessert werden. Vorzugsweise werden die Lichtbogenleithörner so schmal gehalten, wie es die Lebensdaueranforderungen erlauben. Vorzugsweise sind die Lichtbogenleithörner jedenfalls gegenüber der eigentlichen Kontaktfläche des jeweiligen Kontaktes um mindestens 25 %, vorzugsweise um mindestens 50 % verjüngt.

Ganz besonders bevorzugt ist das Lichtbogenleithorn als separates Bauteils ausgeführt und an dem betreffenden Festkontakt bzw. beweglichen Kontakt befestigt. Vorzugsweise erfolgt die Befestigung durch Vernieten. Weiter vorzugsweise bestehen die Lichtbogenleithörner aus Bronze. Bei dieser Ausführungsform ergibt sich eine deutlich höhere Lebensdauer der Lichtbogenleithörner im Vergleich zu Lichtbogenleithörnern herkömmlicher Bauart, die zusammen mit dem betreffenden Kontakt ein Kupfervollteil bilden. Es hat sich gezeigt, dass herkömmliche Lichtbogenleithörner durch Schwingungsbelastung frühzeitig abbrechen können.

In einer weiteren bevorzugten Ausführungsform der vorliegenden Erfindung weist die Jochplatte des Leistungsschützes einen Durchbruch im Bereich einer der Kontaktstellen auf, wobei der Durchbruch mit einer Moosgummimatte abgedichtet ist. Diese Ausführungsform bietet sich beispielsweise dann an, wenn die Jochplatte einen Durchbruch für ein fest mit dem Anker bzw. Kontaktträger verbundenes Verbindungssteil aufweist, über welches ein unterhalb der Jochplatte angeordneter Hilfsschalter betätigt wird. Die Moosgummimatte ist vorzugsweise so ausgebildet, dass sie das Verbindungsteil dichtend umschließt. Diese Ausführungsform hat den Vorteil, dass das durch den Lichtbogen erzeugte Plasma nicht über den Durchbruch mit der Jochplatte bzw. mit darunter angeordneten geerdeten Bauteilen des Leistungsschützes in Kontakt kommt, und dadurch die Gefahr eines Kurzschlusses erzeugt. Es wird darauf hingewiesen, dass die Abdichtung eines Durchbruchs mittels einer Moosgummimatte nicht nur bei dem erfindungsgemäßen Leistungsschütz sondern generell bei Leistungsschützen vorgenommen werden kann. Diese Ausführung stellt demnach eine eigene Erfindung dar, die jedoch zur weiteren Optimierung der Schalttauglichkeit des erfindungsgemäßen Schaltschützes beiträgt.

Ein Ausführungsbeispiel der vorliegenden Erfindung wird im Folgenden anhand von Zeichnungen näher erläutert. Es zeigen:
- Figur 1:: eine teilweise geschnittene Schrägansicht eines erfindungsgemäßen Leistungsschützes,
- Figur 2:: einen schematischen Längsschnitt durch das erfindungsgemäße Leistungsschütz aus Figur 1, und
- Figur 3:: eine Detailansicht einer der Kontaktbrücken des erfindungsgemäßen Leistungsschützes aus den Figuren 1 und 2.

Für die folgenden Ausführungen gilt, dass gleiche Teile durch gleiche Bezugszeichen bezeichnet werden. Sofern in einer Zeichnung Bezugszeichen enthalten sind, auf die in der zugehörigen Figurenbeschreibung nicht näher eingegangen wird, so wird auf vorangehende oder nachfolgende Figurenbeschreibungen Bezug genommen.

Figur 1 zeigt eine teilweise geschnittene Schrägansicht eines erfindungsgemäßen Leistungsschützes 1. Das Leistungsschütz ist dreipolig ausgeführt und umfasst drei nebeneinander angeordnete Schaltstellen. Der Anker 2 des elektromagnetischen Antriebs ist über eine Betätigungsachse 14 mit einem Kontaktträger 3 verbunden. Der Kontaktträger 3 des Leistungsschützes weist drei in Figur 2 näher dargestellte Kontaktbrückenhalterungen 23 auf, wobei jede der drei Kontaktbrückenhalterungen eine der drei nebeneinander angeordneten Kontaktbrücken 4 trägt. Die drei Kontaktbrücken bilden die beweglichen Kontakte des Leistungsschützes. Eine der drei Kontaktbrückenhalterungen ist am oberen Ende der Betätigungsachse 14 angeordnet, welche von dem elektromagnetischen Antrieb 2 betätigt wird. Der Kontaktträger 3 ist mittels des Ankers 2 von einer geöffneten Stellung, in der die beweglichen Kontakte 4 und die jeweils zugehörigen Festkontakte 5 einander nicht berühren, in eine geschlossene Stellung überführbar, in der die beweglichen Kontakte 4 mit den Festkontakten 5 in Berührung kommen und dadurch eine elektrische Verbindung herstellen. Beim Öffnen der Kontakte entsteht ein Schaltlichtbogen, der insbesondere bei hohen zu schaltenden Lasten möglichst schnell zum Erlöschen gebracht werden muss, um eine Beschädigung der Kontakte oder weiterer Bauteile des Leistungsschützes zu verhindern. Jeder Kontaktstelle, bestehend aus beweglichem Kontakt 4 und entsprechendem Festkontakt 5, ist daher eine Lichtbogenlöscheinrichtung zugeordnet. Die Löschkammern 6 der Lichtbogenlöscheinrichtungen sind für 4 der insgesamt 6 Kontaktstellen in Figur 1 gezeigt.

Im Störungsfall müssen unter Umständen hunderte von Kilowatt elektrischer Leistung mittels des Leistungsschützes 1 zuverlässig abgeschaltet werden können. Der bei der Abschaltung entstehende Lichtbogen erzeugt ein Plasma, das für kurze Zeit nicht nur im unmittelbaren Bereich der Kontaktstellen verbleibt, sondern im schlechtesten Fall sogar zur benachbarten Schaltstelle wandert. In diesem Fall besteht die Gefahr, dass der Lichtbogen auf die benachbarte Schalt- bzw. Kontaktstelle überschlägt. Um dies zu verhindern, ist erfindungsgemäß eine Plasmasperre zwischen zwei benachbarten Kontaktstellen vorgesehen. Die Plasmasperre besteht im Wesentlichen aus Trennwänden, die nach Art einer Labyrinthdichtung zusammenwirken und die entsprechenden Kontaktstellen voneinander trennen. In Figur 2 ist zu erkennen, dass jede Plasmasperre über zwei parallel zueinander angeordnete Platten 7.1 und 7.2 verfügt, die fest mit dem Kontaktträger 3 verbunden sind. Kontaktträger 3 und Platten bilden bevorzugter Weise ein einziges Bauteil. Die beiden parallel zueinander ausgerichteten Platten 7.1 und 7.2 schließen zwischen sich eine weitere Platte 8 ein, die mit einem feststehenden Bauteil des Leistungsschützes verbunden ist. Beim dargestellten Ausführungsbeispiel ist auf die Jochplatte 9 des Leistungsschützes eine entsprechende Kunststoffplatte 22 aufgebracht, von der die mittlere Platte 8 im Wesentlichen senkrecht absteht. Die Platten 7.1 und 7.2 überdecken die mittlere Platte 8 zumindest teilweise, und zwar in jeder Stellung des Ankers zwischen der geöffneten und der geschlossenen Stellung. Die Platten 7.1 und 7.2 wirken somit mit der Platte 8 nach Art einer Labyrinthdichtung zusammen und verhindern somit wirksam, dass Plasma, welches an einer der Kontaktstellen durch einen Schaltlichtbogen erzeugt wird, zur benachbarten Schaltstelle wandert.

Um zu verhindern, dass das Plasma mit der Jochplatte 9 oder einem darunter angeordneten geerdeten Bauteil des Leistungsschützes in Berührung kommt und dadurch einen Kurzschluss erzeugt, wurden bei dem erfindungsgemäßen Leistungsschütz gemäß dem gezeigten Ausführungsbeispiel zusätzliche Maßnahmen ergriffen. Zum einen ist zwischen der Jochplatte 9 und der darauf liegenden Kunststoffplatte 22 eine Isolierfolie 11 vorgesehen. Außerdem hat sich gezeigt, dass es auch zu einem Kurzschluss kommen kann, falls das Plasma mit einer Metallschraube, in Berührung kommt, die zur Befestigung eines beliebigen Bauteils an der Jochplatte 9 dient. So sind beispielsweise die Lichtbogenlöschkammern 6 mittels entsprechender Schrauben an der Jochplatte 9 befestigt. Um die Schalttauglichkeit zu erhöhen, sind bei dem erfindungsgemäßen Leistungsschütz hochfeste Kunststoffschrauben 10 vorgesehen, um Bauteile in unmittelbarer Nähe zu den jeweiligen Kontaktstellen an der Jochplatte zu befestigen.

Des Weiteren ist auch gegenüber der aus Metall bestehenden Betätigungsachse 14 eine Plasmasperre vorgesehen. Sie besteht aus einer feststehenden Isolierhülse 12, die von der Kunststoffplatte 22 absteht, und einer bewegten Isolierhülse 13, die Teil des Kontaktträgers 3 ist. Die feststehende Isolierhülse 12 und die bewegte Isolierhülse 13 wirken teleskopartig und nach Art einer Labyrinthdichtung zusammen. Zwischen den beiden Hülsen besteht ein sehr geringer Abstand, genauso wie zwischen den Platten 8 und 7.1 bzw. 7.2.

Des Weiteren ist bei dem Leistungsschütz ein Hilfsschalter vorgesehen, der über den Anker betätig wird. Bei dem dargestellten erfindungsgemäßen Leistungsschütz ist hierzu ein Verbindungsteil 20 mit dem Kontaktträger 3 verbunden. Das Verbindungsteil 20 betätigt einen unterhalb der Jochplatte 9 angeordneten Hilfskontakt, und ist daher durch einen Durchbruch 19 in der Jochplatte 9 hindurchgeführt. Um zu verhindern, dass Plasma, welches beim Schaltvorgang entsteht, mit der Jochplatte 9 oder darunter angeordneten geerdeten Bauteilen des Leistungsschützes in Berührung kommt, ist der Durchbruch 19 mittels einer Moosgummimatte 21 abgedichtet. Selbstverständlich weist die Moosgummimatte einen im Vergleich zum Durchbruch 19 der Jochplatte 9 wesentlich kleineren Durchbruch auf, durch den das Verbindungsteil 20 hindurchgeführt ist.

Eine weitere Maßnahme, die bei dem erfindungsgemäßen Leistungsschütz ergriffen wurde, um die Schalttauglichkeit zu erhöhen, ist in Figur 3 gezeigt. Fig. 3 zeigt eine der drei Kontaktbrücken 4 im Detail. Zu erkennen sind die beiden Kontaktflächen 18, die bei geschlossenem Leistungsschütz mit den entsprechenden Festkontakten 5 in Berührung kommen. An den beiden Enden der Kontaktbrücke 4 ist jeweils ein im Wesentlichen senkrecht abstehendes Lichtbogenleithorn 15 angeordnet. Die Lichtbogenleithörner 15 sind aus Bronze gefertigt und mit der Kontaktbrücke 4 vernietet. Die Nietverbindungen 17 sind im mittleren Bereich der Kontaktbrücke angeordnet. Der senkrecht abstehende Bereich 16 der Lichtbogenhörner 15 ist stark verjüngt, um eine Einengung der magnetischen Feldlinien und damit eine Verstärkung der elektromagnetischen Blaswirkung zu erzielen.

## Patentansprüche

1. Mehrpoliges Leistungsschütz (1) mit einem elektromagnetischen Antrieb, einem bewegbaren Anker (2), und mit zumindest zwei beweglichen Kontakten (4), die nebeneinander angeordnet und mit dem Anker (2) verbunden sind, wobei den beweglichen Kontakten (4) entsprechende Festkontakte (5) des Leistungsschützes (1) zugeordnet sind, wobei der Anker (2) von einer geöffneten Stellung, in der die beweglichen Kontakte (4) und die Festkontakte (5) einander nicht berühren, in eine geschlossene Stellung überführbar ist, in der die beweglichen Kontakte (4) mit den Festkontakten (5) in Berührung kommen, und wobei jeder Kontaktstelle, bestehend aus beweglichem Kontakt (4) und entsprechendem Festkontakt (5), eine Lichtbogenlöscheinrichtung (6) zugeordnet ist, wobei zwischen zwei nebeneinander angeordneten beweglichen Kontakten (4) eine Plasmasperre angeordnet ist, wobei die Plasmasperre eine erste Barriere (7) sowie eine zweite Barriere (8) aufweist, wobei eine der beiden Barrieren (7) mit dem Anker (2) und die andere der beiden Barrieren (8) mit einem feststehenden Teil (22) des Leistungsschützes (1) verbunden ist, wobei sich erste Barriere (7) und zweite Barriere (8) in jeder Stellung des Ankers (2) zwischen geöffneter Stellung und geschlossener Stellung zumindest teilweise überdecken, und wobei der Anker (2) mit einer Betätigungsachse (14) verbunden ist,
**dadurch gekennzeichnet, dass** die Betätigungsachse (14) aus Metall ist und zumindest teilweise von einer feststehenden Isolierhülse (12) umgeben ist, wobei die Betätigungsachse (14) zumindest teilweise von einer gegenüber der feststehenden Isolierhülse (12) bewegten Isolierhülse (13) umgeben ist, wobei die bewegte Isolierhülse (13) fest mit der Betätigungsachse (14) verbunden ist, und wobei feststehende Isolierhülse (12) und bewegte Isolierhülse (13) teleskopartig zusammenwirken.

2. Leistungsschütz (1) nach Anspruch 1, **dadurch gekennzeichnet, dass** erste Barriere (7) und zweite Barriere (8) nach Art einer Labyrinthdichtung zusammenwirken.

3. Leistungsschütz (1) nach Anspruch 1 oder 2, **dadurch gekennzeichnet, dass** erste Barriere (7) und zweite Barriere (8) jeweils durch zumindest eine Platte gebildet sind.

4. Leistungsschütz (1) nach Anspruch 3, **dadurch gekennzeichnet, dass** die erste Barriere (7) zumindest zwei parallele Platten (7.1, 7.2) aufweist, wobei zumindest eine Platte der zweiten Barriere (8) zwischen den zwei parallelen Platten (7.1, 7.2) der ersten Barriere angeordnet ist.

5. Leistungsschütz (1) nach einem der Ansprüche 1 bis 4, **dadurch gekennzeichnet, dass** die Barrieren (7, 8) aus Kunststoff oder Keramik bestehen.

6. Leistungsschütz (1) nach einem der Ansprüche 1 bis 5, **dadurch gekennzeichnet, dass** das Leistungsschütz (1) eine Jochplatte (9) aufweist, wobei zumindest ein Bauteil des Leistungsschützes (1), das in unmittelbarer Nähe zu einer der Kontaktstellen an der Jochplatte (9) angebracht ist, mittels einer oder mehrerer Kunststoffschrauben (10) an der Jochplatte befestigt ist.

7. Leistungsschütz (1) nach einem der Ansprüche 1 bis 6, **dadurch gekennzeichnet, dass** eine Jochplatte (9) des Leistungsschützes (1) auf der Seite, die den Kontaktstellen zugewandt ist, zumindest teilweise mit einer Isolierfolie (11) versehen ist.

8. Leistungsschütz (1) nach einem der Ansprüche 1 bis 7, **dadurch gekennzeichnet, dass** die beweglichen Kontakte (4) und/oder die Festkontakte (5) jeweils mit Lichtbogenleithorn (15) ausgeführt sind, wobei die Lichtbogenleithörner (15) zumindest abschnittsweise verjüngt sind.

9. Leistungsschütz (1) nach Anspruch 8, **dadurch gekennzeichnet, dass** das Lichtbogenleithorn (15) als separates Bauteil ausgeführt und an dem betreffenden Festkontakt (5) bzw. beweglichen Kontakt (4) befestigt ist.

10. Leistungsschütz (1) nach einem der Ansprüche 1 bis 9, **dadurch gekennzeichnet, dass** eine Jochplatte (9) des Leistungsschützes (1) einen Durchbruch (19) im Bereich einer der Kontaktstellen aufweist, wobei der Durchbruch (19) mit einer Moosgummimatte (21) abgedichtet ist.

## Claims

1. Multipolar power contactor (1) with an electromagnetic drive, a movable armature (2) and with at least two movable contacts (4) that are arranged next to one another and connected to the armature (2), whereby corresponding fixed contacts (5) of the power contactor (1) are assigned to the movable contacts (4), whereby the armature (2) can be moved from an open position, in which the movable contacts (4) and the fixed contacts (5) do not come into contact with one another, to a closed position, in which the movable contacts (4) come into contact with the fixed contacts (5), and whereby each contact point, which consists of a movable contact (4) and a corresponding fixed contact (5), is assigned an arc quenching device (6), whereby a plasma barrier is disposed between two movable contacts (4) that are arranged next to one another, whereby the plasma barrier has a first barrier (7) as well as a second barrier (8), whereby one of the two barriers (7) is connected to the armature (2) and the other one of the two barriers (8) to a stationary part (22) of the power contactor (1), whereby the first barrier (7) and the second barrier (8) overlap at least partially with one another in each position of the armature (2) between the open and the closed position, and wherein the armature (2) is connected to an actuation axis (14), **characterized in that** the actuation axis (14) is made of metal and is enclosed at least partially by a stationary insulation sleeve (12), wherein the actuation axis (14) is enclosed at least partially by a moved insulation sleeve (13) that is movable relative to the stationary insulation sleeve (12), whereby the moved insulation sleeve (13) is connected firmly to the actuation axis (14), and whereby the stationary insulation sleeve (12) and the moved insulation sleeve (13) interact telescopically.

2. Power contactor (1) according to Claim 1, **characterized in that** the first barrier (7) and the second barrier (8) interact in the way of a labyrinth seal.

3. Power contactor (1) according to Claim 1 or 2, **characterized in that** the first barrier (7) and the second barrier (8) are each formed by at least one plate.

4. Power contactor (1) according to Claim 3, **characterized in that** the first barrier (7) has at least two parallel plates (7.1, 7.2), whereby at least one plate of the second barrier (8) is arranged between the two parallel plates (7.1, 7.2) of the first barrier.

5. Power contactor (1) according to one of the Claims 1 to 4, **characterized in that** the barriers (7, 8) are made of plastic or ceramic.

6. Power contactor (1) according to one of the Claims 1 to 5, **characterized in that** the power contactor (1) has a yoke plate (9), whereby at least one component of the power contactor (1), which is installed in immediate proximity to one of the contact points on the yoke plate (9), is fixed on the yoke plate by means of one or multiple plastic screws (10).

7. Power contactor (1) according to one of the Claims 1 to 6, **characterized in that** the yoke plate (9) of the power contactor (1) is equipped at least partially with an insulation film (11) on the side that faces the contact points.

8. Power contactor (1) according to one of the Claims 1 to 7, **characterized in that** the movable contacts (4) and/or the fixed contacts (5) are respectively designed with an arc guide horn (15), whereby the arc guide horns (15) are tapered at least in a sectional way.

9. Power contactor (1) according to Claim 8, **characterized in that** the arc guide horn (15) is designed as a separate component and fastened on the corresponding fixed contact (5) and/or movable contact (4).

10. Power contactor (1) according to one of the Claims 1 to 9, **characterized in that** the yoke plate (9) of the power contactor (1) has a breakthrough (19) in the area of one of the contact points, whereby the breakthrough (19) is sealed with a foam rubber mat (21).

## Revendications

1. Disjoncteur de puissance multipolaire (1) comprenant un entraînement électromagnétique, une armature mobile (2), et comprenant au moins deux contacts mobiles (4), qui sont agencés côte à côte et sont reliés à l'armature (2), disjoncteur
dans lequel aux contacts mobiles (4) sont associés des contacts fixes (5) correspondants du disjoncteur de puissance (1),
dans lequel l'armature (2) peut être transférée d'une position ouverte dans laquelle les contacts mobile (4) et les contacts fixes (5) ne sont pas en contact réciproque, à une position fermée dans laquelle les contacts mobiles (4) viennent contacter les contacts fixes (5), et
dans lequel à chaque zone de contact, constituée d'un contact mobile (4) et du contact fixe (5) correspondant, est associé un dispositif d'extinction d'arc électrique (6),
dans lequel, entre deux contacts mobiles (4) agencés côte à côte, est agencé un bloqueur de plasma,
dans lequel le bloqueur de plasma comprend une première barrière (7) ainsi qu'une deuxième barrière (8),
dans lequel l'une des deux barrières (7) est reliée à l'armature (2) et l'autre des deux barrières (8) est reliée à une partie fixe (22) du disjoncteur de puissance (1),
dans lequel la première barrière (7) et la deuxième barrière (8) se chevauchent au moins partiellement, dans chaque position de l'armature (2) entre position ouverte et position fermée, et
dans lequel l'armature (2) est reliée à un axe d'actionnement (14),
**caractérisé en ce que** l'axe d'actionnement (14) est en métal et est entouré au moins partiellement par une douille isolante (12) en position fixe, et l'axe d'actionnement (14) est entouré au moins partiellement par une douille isolante (13) mobile par rapport à la douille isolante (12) en position fixe, la douille isolante mobile (13) étant reliée de manière fixe à l'axe d'actionnement (14), et la douille isolante (12) en position fixe et la douille isolante mobile (13) interagissant de manière télescopique.

2. Disjoncteur de puissance (1) selon la revendication 1, **caractérisé en ce que** la première barrière (7) et la deuxième barrière (8) interagissent à la manière d'un joint à labyrinthe.

3. Disjoncteur de puissance (1) selon la revendication 1 ou la revendication 2, **caractérisé en ce que** la première barrière (7) et la deuxième barrière (8) sont constituées chacune respectivement par au moins une plaque.

4. Disjoncteur de puissance (1) selon la revendication 3, **caractérisé en ce que** la première barrière (7) comporte au moins deux plaques (7.1, 7.2) parallèles, au moins une plaque de la deuxième barrière (8) étant agencée entre les deux plaques (7.1, 7.2) parallèles de la première barrière.

5. Disjoncteur de puissance (1) selon l'une des revendications 1 à 4, **caractérisé en ce que** les barrières (7, 8) sont réalisées en matière plastique ou en céramique.

6. Disjoncteur de puissance (1) selon l'une des revendications 1 à 5, **caractérisé en ce que** le disjoncteur de puissance (1) comporte une plaque de culasse (9), au moins une pièce du disjoncteur de puissance (1), qui est placée sur la plaque de culasse (9) à proximité immédiate de l'une des zones de contact, étant fixée à la plaque de culasse au moyen d'une ou de plusieurs vis (10) en matière plastique.

7. Disjoncteur de puissance (1) selon l'une des revendications 1 à 6, **caractérisé en ce qu'**une plaque de culasse (9) du disjoncteur de puissance (1) est équipée au moins partiellement d'une feuille d'isolation (11), sur un côté qui est dirigé vers les zones de contact.

8. Disjoncteur de puissance (1) selon l'une des revendications 1 à 7, **caractérisé en ce que** les contacts mobiles (4) et/ou les contacts fixes (5) sont dotés respectivement de cornes de guidage d'arc électrique (15), les cornes de guidage d'arc électrique (15) se rétrécissant au moins par endroits.

9. Disjoncteur de puissance (1) selon la revendication 8, **caractérisé en ce que** la corne de guidage d'arc électrique (15) est réalisée sous forme de pièce séparée et est fixée au contact fixe (5) ou respectivement au contact mobile (4) considéré.

10. Disjoncteur de puissance (1) selon l'une des revendications 1 à 9, **caractérisé en ce qu'**une plaque de culasse (9) du disjoncteur de puissance (1) présente un passage traversant (19) dans la région de l'une des zones de contact, le passage traversant (19) étant rendu étanche à l'aide d'une plaque de caoutchouc-mousse (21).
